# FASCICULE DE BREVET EUROPEEN

(11) **EP 2 325 432 B1**
(45) Date de publication et mention de la délivrance du brevet: **23.10.2013**
(21) Numéro de dépôt: 10306239.4
(22) Date de dépôt: 10.11.2010
(51) Int. Cl.: E06B 9/17

(54) **Corps de coffre de volet roulant et dispositif de coffre comprenant un tel corps**
Rollladenkastenkörper und Kasten, der mit einem solchen Körper ausgestattet ist
Roller shutter casing body and casing including such a body

(30) Priorité: 13.11.2009 FR 0958029
(43) Date de publication de la demande: 25.05.2011
(73) Titulaire: FIXOLITE SA, 6230 Thimeon (BE)
(72) Inventeur: Vanhoudt, Michel, 6238 Luttre (BE)
(74) Mandataire: Nuss, Laurent

(56) Documents cités:
- DE-U1- 29 907 190

## Description

La présente invention concerne le domaine des équipements des bâtiments et immeubles, plus particulièrement les accessoires de baies ou d'ouvertures de telles constructions, et a pour objet un corps de coffre de volet roulant comme défini dans le préambule de la revendication 1 et un dispositif de coffre de volet roulant intégrant un tel corps. Un tel coffre est connu du document DE-U-29907190.

Les corps de coffre de volets roulants présentent généralement une forme profilée sensiblement à section en U, conditionnée par leurs fonctions et leur mode et lieu de montage.

En effet, ces coffres sont destinés à loger le tablier du volet roulant à l'état enroulé, ainsi que l'axe d'enroulement lui-même. Ils sont communément pourvus à leurs deux extrémités opposées de joues dans lesquelles sont installés les paliers de guidage de l'axe et le mécanisme de transmission du mouvement.

Ces coffres sont montés sur les menuiseries des dormants des fermetures de baies (fenêtres, portes,...), au niveau de leurs traverses supérieures, et doivent également présenter des propriétés d'isolation thermique, surtout entre leur volume intérieur (recevant l'axe d'enroulement et ouvert sur l'extérieur) et le volume interne du local ou de la pièce comportant la baie ou l'ouverture à obturer.

Les corps de ces coffres sont, pour des raisons économiques et pratiques (légèreté, isolation, rigidité), fabriqués au moins partiellement par moulage ou moussage dans un moule d'un matériau alvéolaire, en particulier pour ce qui concerne leur paroi ou aile latérale située du côté intérieur par rapport au local ou à la pièce concerné(e).

Cette paroi intérieure, et éventuellement la paroi extérieure du corps en U, peut(vent) être revêtue(s) d'une couche d'habillage supplémentaire pour des raisons techniques et/ou d'aspect.

En outre, comme le montre par exemple la figure 1 (vue en coupe d'un corps de coffre de volet roulant en coupe transversale dont une partie intérieure est réalisée en matériau isolant moussé), l'arête de la paroi ou de l'aile latérale intérieure du corps en U est pourvue d'un profilé de renfort, rigidifiant, protégeant et durcissant ladite arête, et fournissant une interface d'accrochage et d'appui, ainsi qu'éventuellement une rainure pour le montage des joues en extrémité. La paroi extérieure du corps en U peut également comporter un tel profilé au niveau de son arête ou bord libre.

Du fait des propriétés recherchées pour ce profilé de renfort, ce dernier était généralement réalisé en un matériau métallique et recouvre la totalité de l'arête de l'aile du corps en U.

Toutefois, ce profilé métallique constitue un excellent pont thermique préjudiciable pour l'isolation thermique du local ou de la pièce.

En vue de surmonter cet inconvénient, il a été proposé de remplacer le profilé de renfort métallique par un profilé en une matière plastique rigide, par exemple du polychlorure de vinyle.

Toutefois, un tel profilé plastique ne pouvant être mis en place dans le moule de moussage de la paroi interne au moins du corps de coffre en U, il est nécessaire de le rapporter par collage dans une opération ultérieure supplémentaire, qui peut être très fastidieuse lorsque la forme de l'arête est complexe, qui renchérit sensiblement le prix de revient global du coffre et qui peut aboutir à des résultats aléatoires.

De plus, pour atteindre des propriétés équivalentes à celles du profilé métallique, l'épaisseur du profilé plastique doit être nettement supérieure, ce qui entraîne une augmentation supplémentaire du prix de revient.

La présente invention a pour but de surmonter les inconvénients précités et de proposer une solution permettant la mise en oeuvre d'un profilé métallique pouvant être positionné dans le moule, tout en conservant une bonne isolation thermique sur le corps résultant. En outre, la solution proposée devrait, si possible, également permettre une adaptation aisée lors du montage, en particulier en ce qui concerne la liaison avec la menuiserie (traverse supérieure du dormant en général).

A cet effet, l'invention a pour objet un corps de coffre de volet roulant à structure profilée et à section sensiblement en forme de U, constitué au moins partiellement d'un matériau isolant thermique moussé ou moulé à chaud, ce matériau isolant formant au moins une première aile ou paroi latérale dudit corps en U qui sépare le volume intérieur du corps de coffre d'avec sa face externe destinée à former la face intérieure du coffre de volet après installation sur site, et le bord libre de ladite première aile ou paroi formant arête étant pourvu d'un profilé métallique solidarisé intimement avec le matériau isolant thermique, corps de coffre de volet roulant caractérisé en ce que le profilé métallique recouvre partiellement ledit bord libre, à savoir sur une partie seulement de la largeur de ce dernier depuis la face interne de la première paroi latérale du corps de coffre délimitant latéralement le volume intérieur de ce dernier, au moins une première aile d'ancrage dudit profilé métallique s'enfonçant ou s'étendant dans ladite première paroi, à distance de la face externe du corps du coffre portée par cette paroi.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 2 est une vue en coupe transversale d'un corps de coffre à section en U selon un premier mode de réalisation de l'invention;
la figure 3 est une vue identique à celle de la figure 2 d'un second mode de réalisation du corps de coffre selon l'invention, et
la figure 4 est une vue partielle en coupe illustrant la liaison entre la première paroi d'un corps de coffre selon l'invention et une traverse de dormant.

Les figures 2 et 3 montrent un corps de coffre de volet roulant 1 à structure profilée et à section sensiblement en forme de U, constitué au moins partiellement d'un matériau isolant thermique moussé ou moulé à chaud, ce matériau isolant formant au moins une première aile ou paroi latérale 2 dudit corps en U 1 qui sépare le volume intérieur VI du corps de coffre d'avec sa face externe l' destinée à former la face intérieure du coffre de volet après installation sur site. Le bord libre 3 de ladite première aile ou paroi 2 formant arête est pourvu d'un profilé métallique 4 solidarisé intimement avec le matériau isolant thermique. Un tel corps correspond également au corps représenté sur la figure 1 et faisant partie de l'état de la technique.

Conformément à l'invention et comme cela ressort des figures 2 à 4, le profilé métallique 4 recouvre partiellement ledit bord libre 3, à savoir sur une partie seulement de la largeur de ce dernier depuis la face interne 5 de la première paroi latérale 2 du corps de coffre 1 délimitant latéralement le volume intérieur VI de ce dernier, au moins une première aile d'ancrage 6 dudit profilé métallique 4 s'enfonçant ou s'étendant dans ladite première paroi 2, à distance de la face externe l' du corps du coffre 1 portée par cette paroi 2.

En limitant l'extension latérale du profilé métallique 4, aucun pont thermique n'est mis en place entre les deux côtés opposés de la première aile ou paroi 2 (intérieur du local ou de la pièce / intérieur du coffre de volet roulant), l'épaisseur de matériau isolant non recouverte par le profilé 4 jouant pleinement son rôle de barrière d'isolation thermique.

Malgré cette extension latérale limitée, le profilé métallique 4 remplit néanmoins son rôle de renforcement du bord libre 3 de la paroi latérale 2 du fait de la constitution d'une coque rigide et résistante autour de la partie recouverte dudit bord 3 et du renforcement structurel par insertion de l'aile d'ancrage du profilé métallique 4 dans cette paroi.

En accord avec un premier mode de réalisation de l'invention et comme le montre la figure 2 des dessins annexés, le profilé métallique 4 recouvre en la chapeautant une partie 3' du bord libre 3 de la première paroi 2 comprise entre l'aile d'ancrage 6 encastrée par enrobage dans le matériau isolant formant ladite première paroi latérale 2 et une seconde aile 6' recouvrant au moins la région de la face interne 5 de ladite paroi 2, qui est adjacente audit bord libre 3.

En accord avec un second mode de réalisation de l'invention et comme le montrent les figures 3 et 4 des dessins annexés, la paroi latérale 2 du corps en U 1 présente, au niveau du bord libre 3, une rainure 7 profilée longitudinale, divisant ladite paroi latérale 2 en deux demi-parois 8 et 8' profilées, sous la forme de portions de paroi parallèles et espacées de la largeur de ladite rainure 7 et en ce que ledit profilé métallique 4 recouvre en la chapeautant l'extrémité libre 8" de la portion de paroi 8 interne, et présente une seconde aile 6' recouvrant au moins la région de la face interne 5 de la première paroi 2, qui est adjacente audit bord libre 3, l'aile d'ancrage 6 n'étant préférentiellement pas en contact avec la portion de paroi 8' externe de ladite première paroi latérale 2.

Préférentiellement, la rainure profilée 7 présente une forme en fente ou en gorge à structure planaire, apte à recevoir une aile de connexion 9' d'un profilé rapporté 9, par exemple d'un profilé à section en L, destiné à être relié par au moins une seconde aile 9" à la menuiserie de dormant, la profondeur d'engagement par emboîtement de l'aile 9' du profilé 9 dans la rainure 7 pouvant être réglée.

Ainsi, il est possible de raccorder le corps de coffre 1 avec la menuiserie (traverse de dormant 12 sur la figure 4) de manière sure et résistante et en obturant de manière fiable le passage entre le coffre de volet roulant et ladite menuiserie, ce en pouvant s'adapter, sans découpe ou autre opération d'adaptation sur chantier, à des largeurs de passages différentes et, le cas échéant, non uniforme sur la longueur de la traverse 12.

En vue d'augmenter la force d'accrochage du profilé rapporté 9 dans la rainure 7, il peut être prévu que la surface externe de l'aile d'ancrage 6, qui n'est pas en contact avec le matériau isolant de la portion de paroi 8 interne, ainsi qu'éventuellement la face correspondante en regard de l'aile de connexion 9' du profilé rapporté à section en L 9, est/sont munie(s) de formations d'accrochage ou crantées, profilées ou non, favorisant la rétention de ladite aile de connexion 9 dans la rainure 7.

Afin de renforcer la liaison entre le profilé métallique 4 et le matériau isolant formant la première paroi latérale 2, il peut en outre être prévu que les faces du profilé métallique 4, notamment de l'aile d'ancrage 6 et de la seconde aile 6', en contact intime avec le matériau isolant thermique formant la portion de paroi interne 8 ou la partie 3' du bord libre 3 chapeautée par le profilé métallique 4, sont pourvues de formations saillantes 10 sous forme de nervures ou d'amorces d'ailes secondaires.

On aboutit ainsi à un ancrage sûr dudit profilé 4 dans ledit matériau isolant.

Comme le montrent les figures 2 à 4 des dessins annexés, et conformément à une réalisation pratique préférée de l'invention, alliant légèreté, rigidité et isolation performante, le corps de coffre 1 est entièrement constitué par le matériau isolant thermique moussé ou moulé à chaud, l'épaisseur de la première paroi latérale 2 étant plus importante, préférentiellement environ deux fois plus importante, que l'épaisseur de la seconde paroi latérale 2' formant l'autre aile du corps de coffre en U 1, permettant ainsi de conserver un niveau élevé d'isolation thermique malgré la présence du profilé 4.

De plus, la partie du bord libre 3 non recouverte de la première paroi 2 (variante de la figure 2) ou la demi-paroi 8' non recouverte (par le profilé 4) représente avantageusement sensiblement la moitié de l'épaisseur de ladite paroi 2.

Le corps de coffre 1 est ainsi réalisé d'un seul tenant et la partie d'extrémité de la première paroi latérale 2 ou la demi-paroi externe 8' non couverte par le profilé métallique 4 peut éventuellement renfermer un insert de renfort, intégré dans la masse du matériau isolant.

Selon une caractéristique avantageuse de l'invention ressortant des figures 2 et 3 des dessins annexés, les première et seconde parois latérales 2 et 2' sont pourvues, au niveau de leurs bords libres, de profilés métalliques 4 présentant des sections identiques, ces derniers définissant des rainures longitudinales 11 ouvertes sur le volume intérieur VI et mutuellement en regard.

Ces rainures 11 permettent notamment, au niveau des extrémités opposées du corps 1 en U, de réaliser une liaison par accrochage avec les joues.

Conformément à une réalisation pratique préférée du corps de coffre 1 selon l'invention, le ou chaque profilé métallique 4 consiste en un profilé extrudé en aluminium ou en un alliage d'aluminium, le matériau isolant thermique est un polystyrène ou un polyuréthane expansé ou moussé à structure alvéolaire et le profilé rapporté 9 par engagement ajusté dans la rainure 7 consiste en une cornière ou en un profilé à section en T en un matériau plastique rigide, par exemple en polychlorure de vinyle.

La mise en oeuvre d'un profilé rapporté 7 en un matériau plastique permet d'aboutir également à une rupture des ponts thermiques entre le profilé métallique 4 et la traverse supérieure 12.

L'invention a également pour objet un dispositif de coffre de volet roulant comprenant un corps à section en U 1 destiné à être monté sur la traverse supérieure 12 d'un dormant de menuiserie.

Ce coffre est caractérisé en ce que le corps de coffre 1 consiste en un corps 1 tel que décrit ci-dessus, un profilé rapporté 9 à section en L ou en T étant engagé dans la rainure 7 par une aile de connexion 9' et solidarisé à une traverse supérieure 12 de menuiserie par au moins une seconde aile 9", ledit profilé 9 obturant l'interstice entre le bord 3 de l'aile ou de la paroi latérale 2 et ladite traverse supérieure 12 (voir figure 4).

Afin d'assurer une continuité et une homogénéité d'isolation thermique entre la paroi latérale 2 et la traverse supérieure 12, le dispositif de coffre de volet roulant comprend avantageusement un joint 13 en un matériau d'isolation thermique rapporté entre, d'une part, l'aile ou les ailes 9" du profilé 9 solidarisée(s) avec la traverse 12, par exemple par l'intermédiaire d'une bande de collage 14, et, d'autre part, le bord libre de la seconde portion de paroi 8' de l'aile ou de la paroi latérale 2.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention comme défini dans les revendications suivantes.

## Revendications

1. Corps de coffre (1) de volet roulant à structure profilée et à section sensiblement en forme de U, constitué au moins partiellement d'un matériau isolant thermique moussé ou moulé à chaud, ce matériau isolant formant au moins une première aile (2) ou paroi latérale (2) dudit corps en U qui sépare le volume intérieur (VI) du corps de coffre d'avec sa face externe (1') destinée à former la face intérieure du coffre de volet après installation sur site, et le bord libre (3) de ladite première aile (2) ou paroi (2) formant arête étant pourvu d'un profilé métallique (4) solidarisé intimement avec le matériau isolant thermique, corps de coffre (1) de volet roulant **caractérisé en ce que** le profilé métallique (4) recouvre partiellement ledit bord libre (3), à savoir sur une partie seulement de la largeur de ce dernier depuis la face interne (5) de la première paroi latérale (2) du corps de coffre (1) délimitant latéralement le volume intérieur (VI) de ce dernier, au moins une première aile d'ancrage (6) dudit profilé métallique (4) s'enfonçant ou s'étendant dans ladite première paroi (2), à distance de la face externe (1') du corps du coffre (1) portée par cette paroi (2).

2. Corps de coffre selon la revendication 1, **caractérisé en ce que** le profilé métallique (4) recouvre en la chapeautant une partie (3') du bord libre (3) de la première paroi (2) comprise entre l'aile d'ancrage (6) encastrée par enrobage dans le matériau isolant formant ladite première paroi latérale (2) et une seconde aile (6') recouvrant au moins la région de la face interne (5) de ladite paroi (2), qui est adjacente audit bord libre (3).

3. Corps de coffre selon la revendication 1, **caractérisé en ce que** la première paroi latérale (2) du corps en U (1) présente, au niveau du bord libre (3), une rainure (7) profilée longitudinale, divisant ladite paroi latérale (2) en deux demi-parois (8 et 8') profilées, sous la forme de portions de paroi parallèles et espacées de la largeur de ladite rainure (7) et **en ce que** ledit profilé métallique (4) recouvre en la chapeautant l'extrémité libre (8") de la portion de paroi (8) interne, et présente une seconde aile (6') recouvrant au moins la région de la face interne (5) de la première paroi (2), qui est adjacente audit bord libre (3), l'aile d'ancrage (6) n'étant préférentiellement pas en contact avec la portion de paroi (8') externe de ladite première paroi latérale (2).

4. Corps de coffre selon la revendication 3, **caractérisé en ce que** la rainure profilée (7) présente une forme en fente ou en gorge à structure planaire, apte à recevoir une aile de connexion (9') d'un profilé rapporté (9), par exemple d'un profilé à section en L, destiné à être relié par au moins une seconde aile (9") à la menuiserie de dormant, la profondeur d'engagement par emboîtement de l'aile (9') du profilé (9) dans la rainure (7) pouvant être réglée.

5. Corps de coffre selon la revendication 4, **caractérisé en ce que** la surface externe de l'aile d'ancrage (6), qui n'est pas en contact avec le matériau isolant de la portion de paroi (8) interne, ainsi qu'éventuellement la face correspondante en regard de l'aile de connexion (9') du profilé rapporté à section en L (9), est/sont munie(s) de formations d'accrochage ou crantées, profilées ou non, favorisant la rétention de ladite aile de connexion (9) dans la rainure (7).

6. Corps de coffre selon l'une quelconque des revendications 2 à 5, **caractérisé en ce que** les faces du profilé métallique (4), notamment de l'aile d'ancrage (6) et de la seconde aile (6'), en contact intime avec le matériau isolant thermique formant la portion de paroi interne (8) ou la partie (3') du bord libre (3) chapeautée par le profilé métallique (4), sont pourvues de formations saillantes (10) sous forme de nervures ou d'amorces d'ailes secondaires.

7. Corps de coffre selon l'une quelconque des revendications 1 à 6, **caractérisé en ce qu'**il est entièrement constitué par le matériau isolant thermique moussé ou moulé à chaud, l'épaisseur de la première paroi latérale (2) étant plus importante, préférentiellement environ deux fois plus importante, que l'épaisseur de la seconde paroi latérale (2') formant l'autre aile du corps de coffre en U (1).

8. Corps de coffre selon la revendication 7, **caractérisé en ce que** les première et seconde parois latérales (2 et 2') sont pourvues, au niveau de leurs bords libres, de profilés métalliques (4) présentant des sections identiques, ces derniers définissant des rainures longitudinales (11) ouvertes sur le volume intérieur (VI) et mutuellement en regard.

9. Corps de coffre selon l'une quelconque des revendications 1 à 8, **caractérisé en ce que** le ou chaque profilé métallique (4) consiste en un profilé extrudé en aluminium ou en un alliage d'aluminium, **en ce que** le matériau isolant thermique est un polystyrène ou un polyuréthane expansé ou moussé à structure alvéolaire et **en ce que** le profilé rapporté (9) par engagement ajusté dans la rainure (7) consiste en une cornière ou en un profilé à section en T en un matériau plastique rigide, par exemple en polychlorure de vinyle.

10. Dispositif de coffre de volet roulant comprenant un corps à section en U destiné à être monté sur la traverse supérieure d'un dormant de menuiserie, **caractérisé en ce que** le corps de coffre est un corps (1) selon l'une quelconque des revendications 1 et 3 à 9, un profilé rapporté (9) à section en L ou en T étant engagé dans la rainure (7) par une aile de connexion (9') et solidarisé à une traverse supérieure (12) de menuiserie par au moins une seconde aile (9"), ledit profilé (9) obturant l'interstice entre le bord (3) de l'aile ou de la paroi latérale (2) et ladite traverse supérieure (12).

11. Dispositif de coffre de volet roulant selon la revendication 10, **caractérisé en ce qu'**il comprend un joint (13) en un matériau d'isolation thermique rapporté entre, d'une part, l'aile ou les ailes (9") du profilé (9) solidarisée(s) avec la traverse (12), par exemple par l'intermédiaire d'une bande de collage (14), et, d'autre part, le bord libre de la seconde portion de paroi (8') de l'aile ou de la paroi latérale (2).

## Patentansprüche

1. Rollladenkastenkörper (1) mit Profilstruktur und im Wesentlichen U-förmigem Querschnitt, der zumindest teilweise aus einem aufgeschäumten oder heißgepressten Wärmedämmstoff gebildet ist, wobei dieser Dämmstoff mindestens eine/n erste/n Flügel (2) oder Seitenwand (2) des U-förmigen Körpers bildet, der/die den Innenraum (VI) des Kastenkörpers von seiner Außenseite (1') trennt, die dazu bestimmt ist, nach dem Einbau vor Ort die Innenseite des Rollladenkastens zu bilden, und der freie Rand (3) des/der ersten Flügels (2) oder Wand (2) eine Kante bildet, die mit einem Metallprofil (4) versehen ist, das fest mit dem Wärmedämmstoff verbunden ist, wobei der Rollladenkastenkörper (1) **dadurch gekennzeichnet ist, dass** das Metallprofil (4) den freien Rand (3) teilweise, nämlich lediglich auf einem Teil der Breite dieses letzteren von der Innenseite (5) der ersten Seitenwand (2) des Kastenkörpers (1) aus überdeckt, die den Innenraum (VI) dieses letzteren seitlich abgrenzt, wobei mindestens ein erster Verankerungsflügel (6) des Metallprofils (4) in einer Entfernung von der Außenseite (1') des Kastenkörpers (1), die durch diese Wand (2) getragen wird, in die erste Wand (2) versenkt ist oder sich darin erstreckt.

2. Kastenkörper nach Anspruch 1, **dadurch gekennzeichnet, dass** das Metallprofil (4) einen Teil (3') des freien Randes (3) der ersten Wand (2), der zwischen dem Verankerungsflügel (6), der durch Umhüllung in dem Dämmstoff, der die erste Seitenwand (2) bildet, eingebettet ist, und einem zweiten Flügel (6') enthalten ist, der zumindest den Bereich der Innenseite (5) der Wand (2) überdeckt, die dem freien Rand (3) benachbart ist, überdeckt, indem es ihn abschirmt.

3. Kastenkörper nach Anspruch 1, **dadurch gekennzeichnet, dass** die erste Seitenwand (2) des U-förmigen Körpers (1) im Bereich des freien Randes (3) eine Rille (7) mit Längsprofil aufweist, die die Seitenwand (2) in zwei profilierte Halbwände (8 und 8') mit der Form von Wandabschnitten unterteilt, die zueinander parallel und um die Breite der Rille (7) voneinander beabstandet sind, und dadurch, dass das Metallprofil (4) das freie Ende (8") des Innenwandabschnitts (8) überdeckt, indem es es abschirmt, und einen zweiten Flügel (6') aufweist, der zumindest den Bereich der Innenseite (5) der ersten Wand (2) überdeckt, die dem freien Rand (3) benachbart ist, wobei der Verankerungsflügel (6) vorzugsweise nicht mit dem Außenwandabschnitt (8') der ersten Seitenwand (2) in Berührung ist.

4. Kastenkörper nach Anspruch 3, **dadurch gekennzeichnet, dass** die Profilrille (7) die Form eines Schlitzes oder einer Auskehlung mit planarer Struktur aufweist, die geeignet ist, einen Verbindungsflügel (9') eines angestückten Profils (9), zum Beispiel eines Profils mit L-förmigem Querschnitt, aufzunehmen, das dazu bestimmt ist, durch mindestens einen zweiten Flügel (9") mit der Tischlerarbeit der Zarge verbunden zu werden, wobei die Tiefe des Eingriffs durch Einlassung des Flügels (9') des Profils (9) in der Rille (7) eingestellt werden kann.

5. Kastenkörper nach Anspruch 4, **dadurch gekennzeichnet, dass** die Außenfläche des Verankerungsflügels (6), die nicht mit dem Dämmstoff des Innenwandabschnitts (8) in Berührung steht, sowie gegebenenfalls die entsprechende Seite, die dem Verbindungsflügel (9') des angestückten Profils (9) mit L-förmigem Querschnitt gegenübersteht, mit Eingriffs- oder gerasteten Formationen mit oder ohne Profil versehen ist/sind, die das Zurückhalten des Verbindungsflügels (9) in der Rille (7) begünstigen.

6. Kastenkörper nach einem der Ansprüche 2 bis 5, **dadurch gekennzeichnet, dass** die Seiten des Metallprofils (4) und insbesondere des Verankerungsflügels (6) und des zweiten Flügels (6'), die in enger Berührung mit dem Wärmedämmstoff sind, der den Innenwandabschnitt (8) oder den Teil (3') des freien Randes (3) bildet, der durch das Metallprofil (4) abgeschirmt ist, mit hervorstehenden Formationen (10) in der Form von Rippen oder Nebenflügelansätzen versehen sind.

7. Kastenkörper nach einem der Ansprüche 1 bis 6, **dadurch gekennzeichnet, dass** er vollständig aus dem aufgeschäumten oder heißgepressten Wärmedämmstoff gebildet ist, wobei die Dicke der ersten Seitenwand (2) größer, vorzugsweise etwa zwei Mal größer als die Dicke der zweiten Seitenwand (2') ist, die den anderen Flügel des U-förmigen Kastens (1) bildet.

8. Kastenkörper nach Anspruch 7, **dadurch gekennzeichnet, dass** die erste und die zweite Seitenwand (2 und 2') im Bereich ihrer freien Ränder mit Metallprofilen (4) versehen sind, die identische Querschnitte aufweisen, wobei diese letzteren Längsrillen (11) definieren, die zum Innenraum (VI) offen sind und einander gegenüberstehen.

9. Kastenkörper nach einem der Ansprüche 1 bis 8, **dadurch gekennzeichnet, dass** das oder jedes Metallprofil (4) aus einem extrudierten Profil aus Aluminium oder aus einer Aluminiumlegierung besteht, und dadurch, dass der Wärmedämmstoff ein Polystyrol oder ein expandiertes oder aufgeschäumtes Polyurethan mit wabenförmiger Struktur ist, und dadurch, dass das durch angepassten Eingriff in der Rille (7) angesetzte Profil (9) aus einem Winkelprofil oder einem Profil mit T-förmigem Querschnitt aus einem steifen Kunststoffmaterial, zum Beispiel aus Polyvinylchlorid, besteht.

10. Rollladenkastenvorrichtung, der einen Körper mit U-förmigem Querschnitt umfasst, der dazu bestimmt ist, auf dem oberen Querbalken einer Zarge einer Tischlerarbeit angebracht zu werden, **dadurch gekennzeichnet, dass** der Kastenkörper ein Körper (1) nach einem der Ansprüche 1 und 3 bis 9 ist, wobei ein angestücktes Profil (9) mit L- oder T-förmigem Querschnitt durch einen Verbindungsflügel (9') in der Rille (7) in Eingriff ist und durch mindestens einen zweiten Flügel (9") fest mit einem oberen Querbalken (12) der Tischlerarbeit verbunden ist, wobei das Profil (9) den Zwischenraum zwischen dem Rand (3) des Flügels oder der Seitenwand (2) und dem oberen Querbalken (12) verschließt.

11. Rollladenkastenvorrichtung nach Anspruch 10, **dadurch gekennzeichnet, dass** er eine Dichtung (13) aus einem Wärmedämmstoff umfasst, die zwischen einerseits dem Flügel oder den Flügeln (9") des Profils (9), das/die zum Beispiel über einen Klebestreifen (14) fest mit dem Querbalken (12) verbunden ist/sind, und andererseits dem freien Rand des zweiten Wandabschnitts (8') des Flügels oder der Seitenwand (2) angesetzt ist.

## Claims

1. Casing body (1) for a roller shutter, having an extruded structure and having a substantially U-shaped cross section, consisting at least in part of a hot moulded or foamed thermally insulating material forming at least a first flange (2) or side wall (2) of said U-shaped body which separates the internal space (VI) of the casing body from its external face (1') designed to form the internal face of the shutter casing after installation on site, and the free edge face (3) of said first flange (2) or wall (2) forming an edge being provided with a metal profile (4) closely secured to the thermally insulating material, casing body (1) for a roller shutter **characterized in that** the metal profile (4) partially covers said free edge face (3), specifically on only a portion of the width thereof from the internal face (5) of the first side wall (2) of the casing body (1) delimiting laterally the internal space (VI) of the latter, wherein at least one first anchoring flange (6) of said metal profile (4) presses or extends into said first wall (2), at a distance from the external face (1'), of the casing body (1), borne by this wall (2).

2. Casing body according to Claim 1, **characterized in that** the metal profile (4) covers, by capping it, a part (3') of the free edge face (3) of the first wall (2) between the anchoring flange (6) embedded by encapsulation in the insulating material forming said first side wall (2) and a second flange (6') covering at least that region of the internal face (5) of said wall (2) which is adjacent to said free edge face (3).

3. Casing body according to Claim 1, **characterized in that** the first side wall (2) of the U-shaped body (1) has, at the free edge face (3), a longitudinal profiled groove (7) dividing said side wall (2) into two profiled half-walls (8 and 8') in the form of wall portions which are parallel and separated from one another by the width of said groove (7) and **in that** said metal profile (4) covers, by capping it, the free end (8") of the internal wall portion (8) and has a second flange (6') covering at least the region of the internal face (5) of the first wall (2) which is adjacent to said free edge face (3), the anchoring flange (6) preferably not being in contact with the external wall portion (8') of said first side wall (2).

4. Casing body according to Claim 3, **characterized in that** the profiled groove (7) has a planar slot or channel shape designed to receive a connecting flange (9') of an attached profile (9), for example an L-shaped profile, designed to be connected by at least one second flange (9") to the wood of the frame, wherein the depth to which the flange (9') of the profile (9) engages by slotting into the groove (7) can be adjusted.

5. Casing body according to Claim 4, **characterized in that** the external surface of the anchoring flange (6), which is not in contact with the insulating material of the internal wall portion (8), as well as possibly the corresponding face opposite it, belonging to the connecting flange (9') of the attached L-shaped profile (9), has/have latching or notched features, which may or may not be extruded, making it easier for said connecting flange (9) to be retained in the groove (7).

6. Casing body according to any one of Claims 2 to 5, **characterized in that** the faces of the metal profile (4), in particular of the anchoring flange (6) and of the second flange (6'), in close contact with the thermally insulating material forming the internal wall portion (8) or that part (3'), of the free edge face (3), which is capped by the metal profile (4), are provided with projecting features (10) in the shape of ribs or the stubs of secondary flanges.

7. Casing body according to any one of Claims 1 to 6, **characterized in that** it consists entirely of the hot moulded or foamed thermally insulating material, wherein the first side wall (2) is thicker than, preferably approximately twice as thick as, the second side wall (2') forming the other flange of the U-shaped casing body (1).

8. Casing body according to Claim 7, **characterized in that** the first and second side walls (2 and 2') are provided, at their free edge faces, with metal profiles (4) of identical cross section, these profiles defining longitudinal grooves (11) which are open toward the internal space (VI) and face each other.

9. Casing body according to any one of Claims 1 to 8, **characterized in that** the or each metal profile (4) consists of an extruded profile made of aluminium or an aluminium alloy, **in that** the thermally insulating material is a cellular expanded or foamed polystyrene or polyurethane and **in that** the profile (9) attached by matching engagement in the groove (7) consists of an angle bar or a T-shaped profile made of a rigid plastic material, for example made of polyvinyl chloride.

10. Device for the casing of a roller shutter comprising a body with a U-shaped cross section designed to be mounted on the upper crosspiece of a wooden frame, **characterized in that** the casing body is a body (1) according to any one of Claims 1 and 3 to 9, wherein an attached profile with an L-shaped or T-shaped cross section (9) is engaged in the groove (7) by a connecting flange (9') and secured to a wooden upper crosspiece (12) by at least a second flange (9"), said profile (9) closing off the gap between the edge face (3) of the flange or of the side wall (2) and said upper crosspiece (12).

11. Device for the casing of a roller shutter according to Claim 10, **characterized in that** it comprises a seal (13) made of a thermally insulating material attached between, on one hand, the flange or flanges (9") of the profile (9) secured to the crosspiece (12), for example via the intermediary of an adhesive strip (14) and, on the other hand, the free edge face of the second wall portion (8') of the flange or of the side wall (2).
